# FASCICULE DE BREVET EUROPEEN

(11) **EP 0 287 621 B1**
(45) Date de publication et mention de la délivrance du brevet: **05.05.1993**
(21) Numéro de dépôt: 87907007.6
(22) Date de dépôt: 19.10.1987
(51) Int. Cl.: A47K 3/034, A47K 3/074

(54) **DISPOSITIF POUR LA TOILETTE, NOTAMMENT POUR LA TOILETTE DES NOURRISSONS**
BADEVORRICHTUNG, INSBESONDERE FÜR SAUGLINGE
WASH-BASIN, PARTICULARLY FOR WASHING INFANTS

(30) Priorité: 22.10.1986 FR 8614648
(43) Date de publication de la demande: 26.10.1988
(73) Titulaire: LAVOINE, Jean-Claude, F-77590 Bois-le-Roi (FR)
(72) Inventeur: GUEDAGUIAN, Arsène, F-93360 Neuilly-Plaisance (FR)
(74) Mandataire: Fruchard, Guy
(86) Numéro de dépôt international: FR8700407
(87) Numéro de publication internationale: WO8803000

(56) Documents cités:
- CH-A- 483 244
- DE-C- 161 176
- FR-A- 2 179 287
- GB-A- 1 370 610
- US-A- 2 460 308
- US-A- 4 028 751
- US-A- 4 373 221

## Description

La présente invention concerne un dispositif pour la toilette, notamment pour la toilette des nourrissons.

On sait que pour effectuer la toilette d'un nourrisson il est généralement souhaitable de le mouiller, puis de le savonner, et enfin de le rincer. Pendant le savonnage, il est souhaitable que le nourrisson soit hors de l'eau, ce qui implique généralement de disposer d'une part d'une petite baignoire dans laquelle l'enfant doit être trempé et d'un plan adjacent sur lequel le nourrisson est posé pendant le savonnage. Cette disposition présente plusieurs inconvénients : d'une part il est nécessaire de disposer d'une place suffisante pour avoir la baignoire et le plan de savonnage l'un à côté de l'autre, d'autre part de l'eau qui est restée sur le corps du nourrisson s'écoule sur le plan de savonnage, et enfin il est mal aisé de manipuler le corps d'un nourrisson enduit de savon et on risque donc de le heurter lors du transfert.

On connaît des documents CH-A-483.244, US-A-4 028 751 et GB-A-1 370 610 un dispositif pour la toilette comportant un récipient dans lequel est disposé une plate-forme perforée à laquelle sont associés des moyens de levage hydrauliques mécaniques disposés pour déplacer la plate-forme verticalement entre une position haute et une position basse à l'intérieur du récipient. La structure décrite dans ces brevets est complexe et suppose une installation permanente du récipient. De plus, la saleté qui est habituellement diluée dans l'eau d'un bain risque de s'accumuler dans le mécanisme de manoeuvre et provoquer le blocage de celui-ci ou en tous cas une pollution de l'eau du bain. Le document GB-A-1 370 610 correspond au préambule de la revendication 1.

Un but de la présente invention est de proposer un dispositif pour la toilette, notamment la toilette des nourrissons, qui permette d'effectuer celle-ci dans un espace réduit et avec un confort maximum tant pour le nourrisson que pour la personne qui s'en occupe.

En vue de la réalisation de ce but, on prévoit selon l'invention un dispositif pour la toilette comportant un récipient ayant une paroi latérale pour délimiter un contour interne dont des parties en regard présentent des espacements variés, une plate-forme comportant un fond perforé et ayant un contour externe, et des moyens de levage de la plate-forme, le contour externe de la plate-forme présentant un profil complémentaire du contour interne du récipient de sorte que la plate-forme puisse être déplacée verticalement dans le récipient lorsque le contour externe de la plate-forme et le contour interne du récipient sont mis en coïncidence, caractérisé en ce que les parties en regard de le paros latérale comportent des moyens pour permettre un déplacement latéral de la plate-forme par rapport au répresent dans au moins une position de la plate-forme par rapport au récipient de façon que la plate-form puïsse alors prendre appui sur une partie de la paroi latérale du récipient.

Ainsi, la plate-forme sur laquelle est posé le nourrisson est aisément immergée en faisant coïncider les parties complémentaires du contour interne du récipient et du contour externe de la plate-forme perforée. Au contraire, lorsque l'on souhaite savonner le nourrisson, il suffit de relever la plate-forme à l'aide des moyens de levage et de décaler légèrement la plate-forme en position haute par rapport au récipient pour que les parties larges de la plate-forme coïncident avec des parties plus faiblement espacées de la paroi latérale du récipient de sorte que la plate-forme est alors soutenue par le bord supérieur du récipient, l'eau qui s'écoule du corps du nourrisson retournant alors dans le récipient par les perforations de la plate-forme.

Selon une version avantageuse de l'invention, le contour du récipient comporte des rainures de guidage débouchant le long du bord supérieur de la paroi latérale et la plate-forme comporte des organes en saillie disposés pour s'engager dans les rainures de guidage. Ainsi, lorsque la plate-forme est immergée, elle est maintenue contre des déplacements intempestifs dans le récipient.

Selon un mode de réalisation particulier de l'invention, les rainures de guidage comportent des encoches-support s'étendant latéralement sur un côté des rainures de guidage. Ainsi, les organes en saillie de la plate-forme peuvent être engagés dans les encoches-support à différents niveaux en fonction du degré d'immersion souhaité.

Selon un autre aspect avantageux de l'invention, ta paroi latérale a une surface support comportant des encoches de blocage et les organes en saillie comportent des nervures de blocage disposées pour s'engager dans les encoches de blocage. Ainsi, lorsque la plate-forme est en position haute, elle est maintenue en position stable par rapport au récipient même si un effort lui est transmis par les mouvements du nourrisson.

D'autres caractéristiques et avantages de l'invention apparaîtront à la lecture de la description qui suit en liaison avec les dessins ci-joints parmi lesquels :
- la figure 1 est une vue en perspective, partiellement écorchée, du dispositif selon l'invention,
- la figure 2 est une vue en coupe agrandie d'un détail, selon la ligne II - II de la figure 1.
- la figure 3 est une vue en coupe agrandie d'un détail, selon la ligne III-III de la figure 1.
- la figure 4 est une vue partielle en perspective d'une variante de réalisation de l'invention.

En référence aux figures, le dispositif pour la toilette selon l'invention comporte un récipient, généralement désigné en 1, comprenant une paroi latérale 2 délimitant un contour interne du récipient et pourvue à sa partie supérieure d'un rebord horizontal 3.

Dans le mode de réalisation illustré, les côtés transversaux de la paroi latérale 2 sont sensiblement plans; les côtés longitudinaux comportent également des parties de paroi sensiblement planes 4 réunies par des parties en U 5 formant des rainures de guidage. Le fond des rainures de guidage, prises selon une direction transversale, est en retrait par rapport aux parties de paroi 4 de sorte que les parties de paroi en regard des côtés longitudinaux de la paroi latérale du récipient présentent des espacements variés.

De façon adjacente aux rainures de guidage 5, le bord supérieur de la paroi latérale 2 comporte des encoches de blocage 6 qui, vues selon une coupe transversale (Fig. 2) ont une forme triangulaire, le fond de l'encoche étant incliné vers l'intérieur du récipient. Au niveau des encoches de blocage 6, le rebord 3 comporte des échancrures 7.

Selon l'invention, le dispositif pour la toilette comporte également une plate-forme généralement désignée en 8, comprenant un fond 9 pourvu de perforations 10. La longueur et la largeur de la plate-forme 8 sont légèrement inférieures aux dimensions correspondantes du récipient 1, de sorte que la plate-forme présente un contour externe s'emboîtant dans le contour interne du récipient et puisse être déplacée en position haute de la valeur nécessaire à la mise en place des pattes 12 dans les échancrures 7. La plate-forme 8 comporte un rebord 11 s'étendant vers le haut à partir du fond 9. Ce rebord a pour fonction d'éviter que le nourrisson ne s'échappe de la plate-forme en glissant ou en roulant. Des pattes 12 en forme de crochets tournés vers le bas s'étendent horizontalement en saillie à partir d'un bord supérieur du rebord 11 de la plate-forme. Les pattes 12 ont une forme complémentaire de celle des rainures de guidage 5 de la paroi latérale 2 du récipient et sont disposées le long des côtés longitudinaux de la plate-forme 8 pour pouvoir s'engager dans les rainures de guidage 5. Sur leur face inférieure, les pattes d'accrochage 12 comportent des rainures de blocage 13 qui, selon une coupe transversale (fig. 2) ont une forme triangulaire, le côté libre de la rainure 13 étant en regard de la face inclinée vers l'intérieur de l'encoche de blocage 6 correspondante de la paroi latérale 2 du récipient.

A sa base, la plate-forme 8 comporte des pieds 14. Les pieds qui sont au voisinage des extrêmités de la plate-forme comportent des fentes 15, par exemple en L inversé, dans lesquelles est engagée une sangle de levage 16 en boucle fermée.

Au voisinage d'une extrêmité, le fond 9 de la plate-forme 8 se redresse pur former un dossier 17 et des moyens d'ancrage 18, par exemple des ouvertures dans la paroi de la plate-forme, sont prévues au voisinage du dossier 17 pour la fixation d'une sangle de maintien 19.

A l'extrêmité opposée au dossier 17, la plate-forme 8 comporte une échancrure 20 permettant d'accéder au plan d'eau et à un bouchon de vidange 21 du récipient.

Sur un côté du récipient 1, le dispositif comporte un tapis matelassé 22 ayant un côté monté pour pivoter par rapport à un côté du récipient. Par exemple, le tapis 22 est réalisé en mousse et est fixé au rebord du récipient par des rivets 23, sa flexibilité lui permettant de pivoter par rapport au bord du récipient entre une position où il pend verticalement, comme représenté sur la figure 1 et une position où il est rabattu horizontalement par-dessus le récipient.

La figure 4 illustre une variante de réalisation dans laquelle le récipient comporte une série d'encoches support 24, s'étendant latéralement sur un côté des rainures de guidage 5, ces encoches support 24 comportant en outre un rebord 25. Dans ce cas, la partie en crochet des pattes 12 est supprimée.

Lors de l'utilisation, la plate-forme 8 est tout d'abord disposée en appui sur le rebord supérieur du récipient avec les nervures de blocage 13 engagées dans les rainures de blocage 6 et les crochets des pattes 12 engagés dans les échancrures 7. Dans cette position, la plate-forme 8 est maintenue de façon stable tant dans le sens longitudinal que dans le sens transversal et on peut donc déposer le nourrisson sur la plate-forme, par exemple pour le déshabiller. Si l'on souhaite augmenter le confort de la plate-forme dans cette position, le tapis matelassé 22 peut également être rabattu sur la plate-forme. Si l'on souhaite avoir les mains totalement libres par la suite, on peut également fixer le nourrisson en position assise au moyen de la sangle de maintien 19. Pour immerger le nourrisson il suffit de soulever la plate-forme en prenant les deux brins de la sangle 16 d'une main puis de mettre les pattes 12 en coïncidence avec les rainures de guidage 5 et de laisser descendre la plate-forme dans le liquide préalablement introduit dans le récipient. L'eau pénêtre à travers les perforations 10 et mouille le nourrisson qui, s'il est fixé au moyen de la sangle de maintien 19, peut jouer tranquillement sans risquer de basculer dans le liquide, la plate-forme en position basse étant une fois encore maintenue aussi bien longitudinalement que transversalement.

Pour sécher le nourrisson après le bain, l'opération inverse est effectuée avec la plate-forme et l'on constate que pendant ce transfert l'eau qui s'écoule tant du nourrisson que de la plate-forme retombe simplement dans le récipient et on évite ainsi de mouiller l'espace environnant le récipient de toilette. De plus, la plate-forme est aisément manoeuvrée d'une seule main de sorte que la seconde main reste disponible, par exemple pour soutenir la tête du nourrisson lorsque celui-ci n'est pas attaché sur la plate-forme. La variante de réalisation illustrée par la figure 4 permet de maintenir la plate-forme à des positions intermédiaires suivant le degré d'immersion que l'on souhaite. On remarquera également que si l'on souhaite effectuer le rinçage du nourrisson au moyen d'une douche, il suffira de mettre la plate-forme 8 en position haute pour que l'eau s'écoule au fur et à mesure de sa projection sur le nourrisson.

La structure du récipient et de la plate-forme est telle que chacun de ces deux éléments peut être réalisé par moulage de matière plastique. On pourra bien entendu utiliser tous matériaux souhaités et tous procédés de fabrication appropriés aux matériaux. En particulier, si on le souhaite, la plate-forme 8 peut être réalisée en un matériau ayant une densité inférieure à celle de l'eau et on prévoit alors des organes de lestage amovibles pour mettre la plate-forme dans la position immergée. Le cas échéant, le fond de la plate-forme peut être recouvert d'un matelassage perforé.

Bien entendu, l'invention n'est pas limitée aux modes de réalisation décrits ci-dessus et on peut y apporter des variantes de réalisation sans sortir du cadre de l'invention. En particulier, le contour interne du récipient et le contour externe de la plate-forme peuvent être quelconques dès l'instant où le contour externe de la plate-forme s'emboîte dans le contour interne du récipient pour une position donnée et où certaines parties de ces contours sont complémentaires afin d'assurer une stabilité de la plate-forme lorsqu'elle est en position basse ou à tout niveau possible. De même, les moyens de levage pourront être réalisés sous forme d'arceaux rigides articulés à la plate-forme longitudinalement ou transversalement par rapport à celle-ci où encore des sangles séparées fixées de part et d'autre de la plate-forme. Si on le souhaite, le tapis matelassé pourra être rendu étanche au moyen d'une enveloppe imperméable.

On aura également remarqué que, dans le mode de réalisation de la figure 1, les encoches 6 et les échancrures 7, respectivement associées aux nervures de blocage 13 et à la partie en crochet des pattes 12, font double emploi pour assurer le maintien de la plate-forme en position haute selon une direction longitudinale. Les nervures ont en réalité une double fonction de blocage et de renfort de la liaison entre la patte 12 et le rebord 11 de la plate-forme. Si on le souhaite, les pattes 12 pourront donc être planes et les échancrures 7 pourront être supprimées. Dans le cas de la figure 4 on a au contraire supposé que le matériau constituant la plate-forme était suffisamment résistant pour que les pattes 12 ne comportent pas de nervures 13 ; les encoches support 24 ne comportent donc pas d'encoches analogues aux encoches 6. Bien entendu, si l'on souhaite prévoir des nervures 13 à titre de renfort, il convient de rétablir ces encoches.

Le récipient peut également être équipé de robinets d'arrivée d'eau et de divers accessoires tels qu'un porte-savon. En outre, le récipient peut être un récipient sans fond agissant alors comme simple support disposé par exemple, dans une baignoire normale. La paroi latérale du récipient-cadre délimite alors un volume d'eau dans lequel la plate-forme est abaissée.

Bien que l'invention ait été plus particulièrement décrite en liaison avec la toilette des nourrissons, on notera que le dispositif peut être utilisé également pour la toilette des adultes handicapés, les matériaux utilisés devant bien entendu être choisis pour avoir une résistance suffisante.

## Revendications

1. Dispositif pour la toilette comportant un récipient (1) ayant une paroi latérale (2) pour délimiter un contour interne dont des parties en regard présentent des espacements variés, une plate-forme (8) comportant un fond perforé (9) et ayant un contour externe, et des moyens de levage de la plate-forme, le contour externe de la plate-forme présentant un profil complémentaire du contour interne du récipient de sorte que la plate-forme puisse être déplacée verticalement dans le récipient lorsque le contour externe de la plate-forme et le contour interne du récipient sont mis en coïncidence, caractérisé en ce que les parties en regard de la paroi latérale comportent des moyens pour permettre un déplacement latéral de la plate-forme par rapport au récipient dans au moins une position de la plate-forme par rapport au récipient de façon que la plate-forme puisse alors prendre appui sur une partie de la paroi latérale du récipient.

2. Dispositif pour la toilette selon la revendication 1, caractérisé en ce que le contour du récipient comporte des rainures de guidage (5) débouchant le long du bord supérieur de la paroi latérale, et en ce que la plate-forme comporte des organes en saillie (12) disposés pour s'engager dans les rainures de guidage (5).

3. Dispositif pour la toilette selon la revendication 2, caractérisé en ce que les rainures de guidage (5) comportent des encoches support (24) s'étendant latéralement sur un côté des rainures de guidage (5).

4. Dispositif pour la toilette selon la revendication 2 ou la revendication 3, caractérisé en ce que les encoches support ou le bord supérieur de la paroi latérale comportent des encoches de blocage (6) et en ce que les organes en saillie (12) de la plate-forme comportent des nervures de blocage (13) disposées pour s'engager dans les encoches de blocage.

5. Dispositif pour la toilette selon la revendication 4 caractérisé en ce que les encoches (6) et les nervures (13) de blocage ont, selon une coupe transversale, une forme triangulaire.

6. Dispositif pour la toilette selon l'une des revendications 2 à 5 caractérisé en ce que les organes en saillie (12) ont une forme de crochets tournés vers le bas.

7. Dispositif pour la toilette selon l'une des revendications 1 à 6 caractérisé en ce que la plate-forme comporte un rebord (11) s'étendant vers le haut à partir du fond (9).

8. Dispositif pour la toilette selon l'une des revendications 1 à 7 caractérisé en ce que la plate-forme comporte des pieds (14) et en ce que les moyens de levage comprennent une sangle (16) engagée dans des fentes (15) réalisées dans les pieds.

9. Dispositif pour la toilette selon l'une des revendications 1 à 8 caractérisé en ce que la plate-forme (8) comporte une extrémité relevée (17) formant un dossier.

10. Dispositif pour la toilette selon l'une des revendications 1 à 9 caractérisé en ce qu'à l'extrémité formant un dossier la plate-forme comporte des points d'ancrage (18) d'une sangle de maintien (19).

11. Dispositif pour la toilette selon l'une des revendications 1 à 10 caractérisé en ce que le récipient comporte une vidange (21) et en ce que la plate-forme (8) comporte une échancrure (20) permettant d'accéder à la vidange.

12. Dispositif pour la toilette selon l'une des revendications 1 à 11 caractérisé en ce qu'il comporte un organe matelassé (22) ayant un côté monté pour pivoter par rapport à un côté du récipient.

## Claims

1. A bathing device comprising a receptacle (1) including a side wall (2) delimiting an internal periphery having facing portions at different distances apart, a platform (8) including a perforated bottom (9) and having an external periphery, and platform lifting means, the external periphery of the platform showing a contour complementary to the internal periphery of the receptacle so that the platform can be moved vertically within the receptacle when the external periphery of the platform and the internal periphery of the receptacle are put into coincidence, characterized in that the facing portions of the side wall include means for permitting a lateral movement of the platform with respect to the receptacle in at least one position of the platform with respect to the receptacle so that the platform can then bear on a portion of the side wall of the receptacle.

2. A bathing device according to claim 1, characterized in that the periphery of the receptacle includes guide grooves (5), opening along the top edge of the side wall, and in that the platform includes projecting members (12) disposed to engage in the guide grooves (5).

3. A bathing device according to claim 2, characterized in that the guide grooves (5) include support notches (24) extending laterally from one of the sides of the guide grooves (5).

4. A bathing device according to claim 2 or to claim 3, characterized in that the support notches or the top edge of the side wall include lock notches (6), and in that the projecting members (12) of the platform include lock ribs (13) disposed to engage in the lock notches.

5. A bathing device according to claim 4, characterized in that the lock ribs (13) and notches (6) are triangular in cross-section.

6. A bathing device according to any one of claims 2 to 5, characterized in that the projecting members (12) are in the form of downwardly directed hooks.

7. A bathing device according to any one of claims 1 to 6, characterized in that the platform includes a rim (11) extending upwardly from the bottom (9).

8. A bathing device according to any one of claims 1 to 7, characterized in that the platform includes legs (14), and in that the lifting means comprise a strap (16) engaged in slots (15) provided in said legs.

9. A bathing device according to any one of claims 1 to 8, characterized in that the platform (8) includes a raised end (17) providing a back piece.

10. A bathing device according to any one of claims 1 to 9, characterized in that the back-piece forming end of the platform includes anchor points (18) for a retaining strap (19).

11. A bathing device according to any one of claims 1 to 10, characterized in that the receptacle includes a plug (21) and in that the platform (8) includes an indentation (20) giving access to the plug.

12. A bathing device according to any one of claims 1 to 11, characterized in that it includes a padded member (22) having one side pivotally mounted relative to one of the sides of the receptacle.

## Patentansprüche

1. Badevorrichtung, umfassend einen Behälter (1) mit einer Seitenwand (2) zum Begrenzen einer Innenkontur, deren einander gegenüberliegenden Teile verschiedene Aussparungen haben, eine Plattform (8) mit einem perforierten Boden (9) und mit einer Außenkontur sowie Mittel zum Anheben der Plattform, wobei die Außenkontur der Plattform ein zur Innenkontur des Behälters komplementäres Profil hat derart, daß die Plattform in dem Behälter vertikal verstellbar ist, wenn die Außenkontur der Plattform und die Innenkontur des Behälters zur Deckung gebracht werden, dadurch **gekennzeichnet**, daß die der Seitenwand gegenüberliegenden Abschnitte Mittel umfassen, die eine seitliche Bewegung der Plattform relativ zum Behälter in mindestens eine Position der Plattform relativ zum Behälter erlauben derart, daß die Plattform auf einem Abschnitt der Seitenwand des Behälters zur Auflage kommen kann.

2. Badevorrichtung nach Anspruch 1, dadurch **gekennzeichnet**, daß die Kontur des Behälters Führungsrinnen (5) umfaßt, die entlang dem oberen Rand der Seitenwand münden, und daß die Plattform Vorsprünge (12) hat, die zum Eingriff in die Führungsrinnen (5) angeordnet sind.

3. Badevorrichtung nach Anspruch 2, dadurch **gekennzeichnet**, daß die Führungsrinnen (5) Stütznuten (24) haben, die sich auf einer Seite der Führungsrinnen (5) nach der Seite erstrecken.

4. Badevorrichtung nach Anspruch 2 oder 3, dadurch **gekennzeichnet**, daß die Stütznuten oder der obere Rand der Seitenwand Sperrnuten (6) haben und daß die Vorsprünge (12) der Plattform Sperrfedern (13) aufweisen, die zum Eingriff in die Sperrnuten angeordnet sind.

5. Badevorrichtung nach Anspruch 4, dadurch **gekennzeichnet**, daß die Sperrnuten (6) und die Sperrfedern (13), in einem Transversalabschnitt betrachtet, eine dreieckige Form haben.

6. Badevorrichtung nach einem der Ansprüche 2 bis 5, dadurch **gekennzeichnet**, daß die Vorsprünge (12) die Form von nach unten gedrehten Haken haben.

7. Badevorrichtung nach einem der Ansprüche 1 bis 6, dadurch **gekennzeichnet**, daß die Plattform einen sich vom Boden (9) nach oben erstreckenden Rand (11) hat.

8. Badevorrichtung nach einem der Ansprüche 1 bis 7, dadurch **gekennzeichnet**, daß die Plattform Füße (14) umfaßt und daß die Hebemittel von einem Gurt (16) gebildet sind, der in Schlitze (15) eingreift, die in den Füßen ausgebildet sind.

9. Badevorrichtung nach einem der Ansprüche 1 bis 8, dadurch **gekennzeichnet**, daß die Plattform (8) ein eine Rückenlehne bildendes hochgezogenes Ende (17) hat.

10. Badevorrichtung nach einem der Ansprüche 1 bis 9, dadurch **gekennzeichnet**, daß das die Rückenlehne bildende Ende der Plattform Verankerungspunkte (18) für einen Haltegurt (19) hat.

11. Badevorrichtung nach einem der Ansprüche 1 bis 10, dadurch **gekennzeichnet**, daß der Behälter eine Entleerungsöffnung (21) hat und daß die Plattform (8) eine bogenförmige Aussparung (20) hat, die einen Zugang zu der Entleerungsöffnung erlaubt.

12. Badevorrichtung nach einem der Ansprüche 1 bis 11, dadurch **gekennzeichnet**, daß sie ein mattenförmiges Element (22) umfaßt, das an einer Seite befestigt ist, so daß es relativ zu einer Seite des Behälters verschwenkbar ist.
